# EUROPÄISCHE PATENTSCHRIFT

(11) **EP 0 053 253 B1**
(45) Veröffentlichungstag und Bekanntmachung des Hinweises auf die Patenterteilung: **22.05.1985**
(21) Anmeldenummer: 81108263.5
(22) Anmeldetag: 13.10.1981
(51) Int. Cl.: A61D 7/04

(54) **Inhalationsapparatur für Versuchstiere**
Inhalator device for test animals
Dispositif d'inhalation pour animaux de laboratoire

(30) Priorität: 27.11.1980 DE 3044640
(43) Veröffentlichungstag der Anmeldung: 09.06.1982
(73) Patentinhaber: BASF Aktiengesellschaft, 67063 Ludwigshafen (DE)
(72) Erfinder: Bung, Richard, Dr., D-6700 Ludwigshafen (DE); Giesbrecht, Hartmut, Dr., D-6945 Gross-Sachsen (DE); Leuckel, Wolfgang, Dr., D-6702 Bad Duerkheim (DE); Klimisch, Hans-Joachim, Dr., D-6940 Weinheim (DE)

## Beschreibung

Die Erfindung betrifft eine Inhalationsapparatur für Versuchstiere zur Untersuchung der biologischen Wirkung von Stoffen, die der Atemluft beigemischt sind, gemäss Oberbegriff des Patentanspruchs 1.

. In Untersuchungslaboratorien werden bisher in der Hauptsache Inhalationsapparaturen verwendet, bei denen die zu untersuchende Atemluft in eine Verteilerkammer geleitet und von dort über Öffnungen in der Kammerwand in daran angeschlossene, mit den Versuchstieren besetzte Tierröhren verteilt wird. Die gesamte Atemluft strömt an den Versuchstieren vorbei und tritt am Tierröhrenende in die Umgebung aus, bzw. ein Teilstrom der Atemluft wird durch die Tierröhren geführt, sofern die Verteilerkammer mit einem Abluftsystem in Verbindung steht (offene Überdruckbetriebsweise). Die Versuchstiere, überwiegend Nagetiere wie Ratten, sind dabei der mit in ihrer Toxizität meist unbekannten Substanzen beladenen Atemluft ausreichend ausgesetzt, jedoch nicht nur im Kopf-Nasen-Bereich, sondern auch mit ihrer Körperoberfläche, was zu unerwünschter Fellkontamination führt. Ferner gelangt zumindest ein Teil der Atemluft in die Umgebung. Dies erfordert wiederum Schutzmassnahmen wie einen Schutzraum, Raumbelüftung sowie -absaugung. Überdies können Apparaturen dieser Bauart aus Sicherheitsgründen nur im besetzten Zustand angefahren werden; während dieser Zeit herrschen undefinierte Zuströmbedingungen.

Bekannt sind ferner in geschlossener Unterdruckbetriebsweise arbeitende Apparaturen, bei denen das in einer Zeiteinheit weggeführte Abluftvolumen geringfügig grösser als das in die Verteilerkammer eingeleitete Atemluftvolumen ist. Um zu verhindern, dass dabei die zu untersuchende Atemluft durch infolge der Unterdrucks angesaugte Raumluft verdünnt wird, erhalten entweder die Tierröhren am Ende des Körperteils einen Verschluss oder die Verteilerkammer mit den angesetzten Tierröhren ist in einem gegenüber der Umwelt abgedichteten Gehäuse untergebracht. Derartige Systeme sind in den Publikationen «Proceedings of the European Society for the Study of Drug Toxicity, XV, 1974», Seiten 239-251, und «Toxicology and applied Pharmacology 26, 1973, 264-273» beschrieben. Die Umweltbelastung durch die in der Apparatur strömende Atemluft ist hierbei weitgehend ausgeschlossen, ebenso die Fellkontamination. Eine konstante und reproduzierbare Atemluftkonzentration im Kopf-Nasen-Bereich aller Versuchstiere ist jedoch nicht gewährleistet. Infolge der fehlenden Fellbelüftung und des Wärmestaus in den Tierröhren muss auch mit einem Stresszustand der Tiere gerechnet werden. Ein weiterer Nachteil besteht darin, dass die Handhabung der Apparatur bezüglich des Besetzens mit den Tierröhren wegen des Gehäuses erschwert ist. Eine Entnahme von Versuchstieren während der Exposition ist ohne Störung des Versuchsablaufs nicht möglich. Eine vorzeitige Entnahme ist verschiedentlich für pathologische Untersuchungen und Beobachtungen aber notwendig.

Es bestand daher die Aufgabe, eine Inhalationsapparatur für Versuchstiere zu entwickeln, die zur Vermeidung einer Umweltkontamination im Unterdruckbetrieb arbeitet und eine Belüftung der Tierröhren im Körperbereich des Tieres mit Umgebungsluft ermöglicht. Dabei soll für die Reproduzierbarkeit der Inhalationsversuche eine räumlich und zeitlich weitgehend konstante Atemluftkonzentration für alle Versuchstiere gewährleistet sein, gleichgültig ob die Apparatur voll oder nur teilweise mit Tierröhren besetzt ist. Bei der Konstruktion der Inhalationsapparatur ist eine einfache Handhabung sowie eine gute Beobachtbarkeit der Tiere zu berücksichtigen.

Die Aufgabe wurde durch eine Inhalationsapparatur gelöst, wie sie im Patentanspruch 1 gekennzeichnet ist.

Durch eine Zwangsführung der Atemluft aus einer Verteilerkammer in eine separate Unterdruckkammer, bei nicht angesetzten Tierröhren direkt und bei angesetzten Tierröhren über den Kopfteil der Röhren, gelangen weder bei mit Tierröhren besetzter noch bei unbesetzter Apparatur Schadstoffe in die Umgebung. Des weiteren ist eine Schadstoffbelastung der Tierkörperoberfläche (Fellkontamination) praktisch unterbunden. Die Apparatur kann damit jederzeit frei zugänglich bleiben. Somit ist es beispielsweise möglich, Tierröhren auch bei laufender Apparatur anzusetzen bzw. zu entnehmen, wobei während der gesamten Expositionszeit für alle Versuchstiere konstante Versuchsbedingungen herrschen.

Weitere Vorteile und Einzelheiten der erfindungsgemässen Inhalationsapparatur ergeben sich aus anhand der Zeichnung nachfolgend beschriebenen Ausführungsbeispielen.

Es zeigen:
Figur 1 eine Frontansicht der Inhalationsapparatur,
Figur 2 eine Seitenansicht der Inhalationsapparatur,
Figur 3 einen Ausschnitt der Apparatur gemäss Detailkreis D in Figur 2 im Schnitt I-I von Figur 1,
Figur 4 ein Wandelement der Inhalationsapparatur im Längsschnitt,
Figur 5 ein Fliessschema zur Veranschaulichung der Volumenstromverteilung in der Inhalationsapparatur.

in den Figuren 1 und 2 ist die Inhalationsapparatur schematisch wiedergegeben. Sie besteht im wesentlichen aus einer Verteilerkammer 1, einer unmittelbar daneben parallel zu dieser sich erstreckenden Unterdruckkammer 2 und aus mit diesen Kammern in Verbindung bringbaren Tierröhren 3. Die Verteilerkammer 1 ist über eine mit Leitblechen 4 ausgestattete Zuführungshaube 5 an eine Atemluftversorgung (in der Zeichnung nicht dargestellt) angeschlossen, in der der Atemluft die toxikologisch zu untersuchenden Schadstoffe beigemengt werden. Die Unterdruckkammer 2 steht zum Absaugen der Abluft über eine in Strömungsrichtung gegenüberliegende Sammelhaube 6 mit einem unter Unterdruck stehenden Entsorgungssystem (in der Zeichnung nicht dargestellt) in Verbindung. Zwischen den Kammern 1 und 2 und den beiden Hauben 5 und 6, die aus tiefziehfähigem, nichtrostendem Stahlblech hergestellt sind, bestehen der besseren Reinigbarkeit wegen lösbare Verbindungen in Form einer zentralen Verschraubung.

Die gesamte Inhalationsapparatur ist für eine einfache Handhabbarkeit und flexible Einsatzfähigkeit in einem fahrbaren Gestell 7 mittels Drehlager 8 um eine horizontale Achse drehbar gehalten.

Eine die Verteilerkammer 1 und die Unterdruckkammer 2 trennende Wand 9 weist in mehreren Reihen angeordnete Öffnungen 10 auf, an die die Tierröhren 3 mit ihrem Kopfteilende direkt oder im Abstand angesetzt werden.

Die aus durchsichtigem Kunststoff oder Glas bestehenden Tierröhren 3 (Fig. 3) setzen sich jeweils aus einem Kopfteil 11 und einem Rumpfteil 12 zusammen, die durch einen Übergang 13 verbunden sind. Der Übergang ist mit Durchbrechungen 14 versehen, die in Form von Bohrungen über den Umfang verteilt sind. Im Rumpfteil der Tierröhre ist für die Ausscheidungen des Tieres eine Aussparung 15 vorgesehen. Der Kopfteil der Tierröhre besitzt im Querschnitt die Form eines Kreises oder Vielecks, vorzugsweise eines Sechsecks. Dadurch kann die Röhre durch den Kopf des Versuchstieres nicht abgedichtet werden, so dass eine sichere Durchströmung des Kopfteils gewährleistet ist. Es ist deswegen auch zweckmässig, die Durchbrechungen 14 jeweils in den Ecken des Vielecks anzubringen. Die Durchbrechungen, in denen, wie später zu sehen sein wird, Unterdruck herrscht, sowie ihre Lage an der Tierröhre bewirken, dass einerseits die Atemluft aus der Verteilerkammer 1 zwangsläufig über den Kopf des Tieres strömt und andererseits durch den Rumpfteil 12 Luft aus der Umgebung der Apparatur angesaugt wird, so dass eine ausreichende Fellbelüftung des Tieres sichergestellt ist. Eine Abdichtung der Tierröhre durch das Versuchstier kann auch dadurch verhindert werden, dass zumindest der Kopfteil 11 mit einem oder mehreren achsparallelen Lüftungskanälen versehen ist.

Zur Fixierung der in die Inhalationsapparatur eingesetzten Tierröhren 3 sind mit der Aussenwand 21 der Unterdruckkammer 2 verbundene Auflager 16 vorgesehen.

Der Unterdruck an den Durchbrechungen 14 am Übergang 13 der Tierröhren 3 kann zum Beispiel dadurch erzeugt werden, dass sich die an den Öffnungen 10 der Verteilerkammer 1 angesetzten Tierröhren ganz oder teilweise, zumindest aber bis zum Übergang 13 in der Unterdruckkammer 2 befinden. Die Unterdruckkammer ist dabei zum Rumpfteilende der Tierröhren hin soweit geöffnet, dass die Tierröhren an die Öffnungen 10 herangeführt bzw. von diesen entfernt werden können und Umgebungsluft zwischen diesen in die Unterdruckkammer gesaugt werden kann. Durch diese zusätzlich angesaugte Luft, deren Menge etwa das 5- bis 9fache der bei unbesetzter Öffnung 10 direkt und bei besetzter Öffnung durch den Kopfteil 11 der Tierröhre in die Unterdruckkammer geführten Atemluft sein soll, wird erreicht, dass die gesamte über die Sammelhaube 6 in das Entsorgungssystem geförderte Abluft weitgehend unabhängig ist von der Besetzung der Öffnungen 10 mit Tierröhren.

Die Figuren 2 und 3 zeigen hingegen eine Ausführungsform der erfindungsgemässen Inhalationskammer, bei der die Aussenwand 21 der Unterdruckkammer 2 bis in Höhe des Kopfteils 11 der Tierröhre 3 zurückgesetzt ist, so dass bei angesetzter Tierröhre der Übergang 13 mit den Durchbrechungen 14 ausserhalb der Kammer liegt. Die Tierröhren sind dadurch leicht handhabbar und die darin befindlichen Versuchstiere gut zu beobachten. Zwischen den Öffnungen 10 in der Wand 9 und den Öffnungen 22 in der Aussenwand 21 erstrecken sich zur Unterdruckkammer 2 abgeschlossene und zu den Öffnungen 10 hin sich verjüngende Kanäle 23, die im Bereich des aufzunehmenden Kopfteils 11 der Tierröhre 3 in Form von Bohrungen in der Kanalwand 24 über den Kanalumfang verteilte Durchgänge 25 besitzen. Die Kanäle 23 sind an den Aussenwandöffnungen 22 durch zylinderförmige Verlängerungen 26 bis zum Übergang 13 der angesetzten Tierröhren 3 erweitert, wobei die Verlängerungen mit einem ringförmigen Absatz 27 der Tierröhren jeweils einen Ringspalt 28 zwischen den sich gegenüberstehenden Stirnflächen bilden. Selbstverständlich können die Verlängerung 26 und der Absatz 27 auch so bemessen sein, dass sich zur Herstellung eines konzentrischen Ringspaltes die Umfangsflächen gegenüberstehen. Abstandsnoppen 29 an einer der Fläche gewährleisten einen definiert sich einstellenden Ringspalt.

Entsprechend diesen konstruktiven Massnahmen befinden sich die Durchbrechungen 14 der Tierröhren 3 im Wirkungsbereich der Unterdruckkammer, so dass sowohl die durch den Kopfteil 11 der Tierröhren geführte Atemluft als auch die durch den Rumpfteil 12 einströmende Umgebungsluft über diese Durchbrechungen in die Verlängerung 26 der Kanäle 23 gesaugt werden. Zusammen mit weiterer, durch den Ringspalt 28 in 5- bis 9facher Menge (bezogen auf die Atemluft) eingesaugter Umgebungsluft wird das zur Abluft sich zusammensetzende Luftgemisch über die Durchgänge 25 der Kanalwand 24 in die Unterdruckkammer abgeführt. Durch diese Luftführung ist erreicht, dass die für die Tierinhalation bestimmte Atemluft nicht in die Umgebung der Inhalationsapparatur gelangen kann. Auch bei nicht angesetzten Tierröhren ist dies gewährleistet, da in diesem Falle die Atemluft von den Öffnungen 10 der Verteilerkammer 1 direkt zu den Durchgängen 25 gesaugt wird.

Die in die Apparatur eingesetzten Tierröhren werden an ihrem freien Kopfteilende 30 infolge des konischen Verlaufs des Kopfteils 11 je nach Eintauchtiefe in die Kanäle 23 mehr oder weniger von der Kanalwand 24 umschlossen, so dass mit Hilfe des dabei entstehenden Ringspaltes 31 ein Nebenstrom der Atemluft und damit die über den Kopf des Versuchstieres strömende Atemluft in ihrer Menge eingestellt werden kann.

Für eine reproduzierbare und für alle Versuchstiere gleiche sowie konstante Atemluftkonzentration muss sichergestellt sein, dass die Atemluft durch die in die Apparatur einströmende Umgebungsluft insbesondere über unbesetzte Öffnungen 10 der Verteilerkammerwand 9 nicht verdünnt wird. Durch eine Reduzierung des Durchmessers der Öffnungen 10 wird der unerwünschte Lufteinfall in die Verteilerkammer verhindert. Weitere Abhilfe schafft die Anordnung eines konischen Verdrängerkörpers 32 im Bereich der Öffnungen 10, dessen Abstand vom Kopfteilende 30 der eingesetzten Tierröhren mindestens etwa seinem Durchmesser entsprechen sollte, damit sich im Kopfteil 11 wieder eine gleichmässige Atemluftströmung einstellen kann.

Wie in Figur 2 zu erkennen ist, verjüngt sich die Verteilerkammer 1 nach oben durch geringfügige Neigung der Kammeraussenwand 33, damit sich der Kammerquerschnitt im Hinblick auf den in Strömungsrichtung abnehmenden Atemluftvolumenstrom verringert. Eine entsprechende Querschnittserweiterung der Unterdruckkammer 2 ist wegen des kleinen Druckverlustes entlang der Abluftströmung nicht erforderlich.

Ferner ist die Verteilerkammer 1 an ihrem oberen Ende zur Unterdruckkammer 2 hin perforiert, durch Bohrungen 34 oder andere Öffnungsformen, um mit dem dadurch direkt in die Unterdruckkammer geführten Teilstrom die vertikale Verteilung der Atemluft in der Verteilerkammer zu unterstützten. Man erreicht dadurch auch, dass der Einfluss der Tierröhren auf die Druck-und Strömungsverhältnisse in den Kanälen 23 vermindertwird.

Das in Figur 5 dargestellte Fliessschema veranschaulicht die Volumenstromverteilung in der Inhalationsapparatur (für 21 Tierröhren). Die eingetragenen Zahlenwerte betreffen ein Betriebsbeispiel. Je nach Grösse der Apparatur und je nach Untersuchungsaufgabe können selbstverständlich auch andere Betriebsparameter gewählt werden.

Eine weitere Veranschaulichung der Luftströme in der Apparatur geben die in Figur 3 eingetragenen Pfeile.

Für den Aufbau der Inhalationsapparatur ist es einer stabilen und dennoch leichten Konstruktion wegen zweckmässig, einzelne Wandelemente 35 (Fig. 1 und 4) mit tiefgezogenem Kanalteil 23 herzustellen und an ihrem abgewinkelten Umfang 36 durch Schweissverbindungen, beispielsweise Punktschweissung, zur Aussenwand 21 der Unterdruckkammer 2 zusammenzufügen. Die Trennwand 9 ist an den Öffnungen 10 mit dem verjüngten und in einen Kragen 37 ausgeformten Kanalteilende 38 der Wandelemente in gleicher Weise verbunden. Das Anbringen der übrigen Wandteile sowie der Aufbau der Verteilerkammer 1 und der Hauben 5 und 6 können dann in der für den Fachmann gewohnten Weise vorgenommen werden.

Die Verdrängerkörper 32 sind mittels Stege 39 an der Innenwand der Kanalteile 23 befestigt. In der Nähe der Erweiterung 40 befinden sich die Durchgänge 25. Die Verlängerungen 26 sind in die Kanäle 23 in Form einer reibschlüssigen Verbindung eingesetzt.

## Patentansprüche

1. Inhalationsapparatur für Versuchstiere zur Untersuchung der biologischen Wirkung von Stoffen, die der Atemluft beigemischt sind, mit einer an eine Atemluftaufbereitung angeschlossenen Verteilerkammer (1), die mehrere Öffnungen aufweist, und mit mit den Öffnungen in Verbindung stehenden Tierröhren (3) sowie mit Unterdruckeinrichtungen (2), verbunden mit einem Entsorgungssystem, zum Entfernen der Abluft, dadurch gekennzeichnet, dass sich an die Verteilerkammer (1) öffnungsseitig eine Unterdruckkammer (2) anschliesst und die Tierröhren (3) am Übergang (13) vom Kopf- (11) zum Rumpfteil (12) Durchbrechungen (14) besitzen, zu denen bei in die Apparatur eingesetzten Tierröhren Verbindungen mit der Unterdruckkammer hergestellt sind.

2. Inhalationsapparatur nach Anspruch 1, dadurch gekennzeichnet, dass die mit den Öffnungen (10) der Verteilerkammer (1) in Verbindung stehenden Tierröhren (3) sich zumindest bis zum Übergang (13) einschliesslich der Durchbrechungen (14) in der Unterdruckkammer (2) befinden.

3. Inhalationsapparatur nach Anspruch 1 und 2, dadurch gekennzeichnet, dass sich innerhalb der Unterdruckkammer (2) Kanäie (23) erstrekken, die einerseits an den Öffnungen (10) in die Verteilerkammer (1) münden und andererseits in Öffnungen (22) der Aussenwand (21) der Unterdruckkammer auslaufen, und die in den Kanälen aufgenommenen Tierröhren (3) mit ihrem Rumpfteil (12) und der Kanalinnenwand einen Zwischenraum bilden, und in der Kanalwand Durchgänge (25) vorgesehen sind.

4. Inhalationsapparatur nach Anspruch 3, dadurch gekennzeichnet, dass die in die Apparatur eingesetzten Tierröhren (3) mit ihrem Kopfteil (11) teilweise in die einzelnen Kanäle eintauchen, deren Wand (24) das freie Kopfteilende (30) der Tierröhren umschliesst, und jeder der Kanäle eine über die Aussenwandöffnungen (22) hinausreichende Verlängerung (26) aufweist, welche mit einem ringförmigen Absatz (27) der Tierröhren einen Ringspalt (28) bildet, wobei der dem Kopfteil (11) der Tierröhren benachbarte Kanalwandabschnitt mit den Durchgängen (25) versehen ist.

5. Inhalationsapparatur nach Anspruch 4, dadurch gekennzeichnet, dass die Kanäle (23) zur Öffnung (10) in der Verteilerkammer (1) hin verjüngt und die Öffnungen in ihrem Durchmesser an die Verjüngung angepasst sind.

6. Inhalationsapparatur nach Anspruch 5, dadurch gekennzeichnet, dass zwischen dem freien Kopfteilende (30) der in die Apparatur eingesetzten Tierröhren (3) und der dieses umschliessenden Wand (24) der Kanäle (23) ein Ringspalt (31) gebildet ist.

7. Inhalationsapparatur nach Anspruch 6, dadurch gekennzeichnet, dass im Bereich der Öffnungen (10) der Verteilerkammer (1) jeweils ein Verdrängerkörper (32) angeordnet ist.

8. Inhalationsapparatur nach Anspruch 7, dadurch gekennzeichnet, dass die Verteilerkammer (1) an ihrem in Strömungsrichtung gesehenen Ende zur Unterdruckkammer (2) perforiert ist.

9. Inhalationsapparatur nach Anspruch 8, dadurch gekennzeichnet, dass zumindest der Kopfteil (11) der Tierröhren (3) einen vieleckigen Querschnitt aufweist.

10. Inhalationsapparatur nach Anspruch 9, dadurch gekennzeichnet, dass zumindest der Kopfteil (11) der Tierröhren (3) einen oder mehrere achsparallele Lüftungskanäle aufweist.

11. Inhalationsapparatur nach Anspruch 10, dadurch gekennzeichnet, dass die Durchbrechungen (14) am Übergang (13) vom Kopf- (11) zum Rumpfteil (12) der Tierröhren (3) in den Ekken des Vielecks bzw. in den Lüftungskanälen angeordnet sind.

12. Inhalationsapparatur nach Anspruch 11, dadurch gekennzeichnet, dass die Aussenwand (21) der Unterdruckkammer (2) aus einzelnen Wandelementen (35) mit jeweils einem tiefgezogenen Kanalteil (23) aufgebaut ist.

## Claims

1. Inhalation apparatus for test animals for investigating the biological effect of substances mixed with respiratory air, comprising a distributor chamber (1) which is connected to a respiratory air preparation unit and has several openings, animal tubes (3) communicating with the openings, and suction means (2) connected to a disposal system for removing the waste air, wherein a suction chamber (2) is disposed adjacent to the side of the distributor chamber (1) which has the openings, and the transition sections (13) between the head sections (11) and trunk sections (12) of the animal tubes (3) have holes (14) through which the animal tubes inserted into the apparatus communicate with the suction chamber.

2. Inhalation apparatus as claimed in claim 1, wherein the animal tubes (3) communicating with the openings (10) in the distributor chamber (1) are inserted into the suction chamber (2) at least as far as their transition sections (13), including the holes (14).

3. Inhalation apparatus as claimed in claims 1 and 2, wherein there are transversely arranged inside the suction chamber (2) channels (23) which extend from the openings (10) in the distributor chamber (1) to openings (22) in the outer wall (21) of the suction chamber, and which form intermediate spaces between the trunk sections (12) of the animal tubes (3), accommodated in the channels, and the channel inner walls, and passages (25) are provided in the channel wall.

4. Inhalation apparatus as claimed in claim 3, wherein the head sections (11) of the animal tubes (3) inserted in the apparatus partly project into the individual channels, the wall (24) of each of which surrounds the free end (30) of the head section of the animal tube, and each of the channels has an extension (26) which projects beyond the opening (22) in the outer wall and forms an annular gap (28) with a ring-shaper shoulder (27) of the animal tube, the section of the channel wall adjacent to the head section (11) of the animal tube being provided with passages (25).

5. Inhalation apparatus as claimed in claim 4, wherein the channels (23) taper towards the openings (10) in the distributor chamber (1) and the diameter of the openings matches the taper.

6. Inhalation apparatus as claimed in claim 5, wherein annular gaps (31) are formed between the free ends (30) of the head sections of the animal tubes (3) inserted into the apparatus and the walls (24) of the channels (23) surrounding these ends.

7. Inhalation apparatus as claimed in claim 6, wherein a displacement member (32) is located in the region of each opening (10) in the distributor chamber (1).

8. Inhalation apparatus as claimed in claim 7, wherein the distributor chamber (1) has perforations, at its end viewed in the direction of flow, leading to the suction chamber (2).

9. Inhalation apparatus as claimed in claim 8, wherein at least the head section (11) of each animal tube (3) has a polygonal cross-section.

10. Inhalation apparatus as claimed in claim 9, wherein at least the head section (11) of each animal tube (3) has one or more axially parallel ventilation channels.

11. Inhalation apparatus as claimed in claim 10, wherein the holes (14) in the transition section (13) between the head section (11) and trunk section (12) of each animal tube (3) are located in the corners of the polygon or in the ventilation channels.

12. Inhalation apparatus as claimed in claim 11, wherein the outer wall (21) of the suction chamber (2) is constructed from individual wall elements (35), each with a deep-drawn channel section (23).

## Revendications

1. Appareil d'inhalation pour animaux de laboratoire pour la recherche de l'action biologique de matières qui sont mélangées à l'air de respiration, comportant une chambre de distribution (1), raccordée à un traitement d'air de respiration, qui possède plusieurs ouvertures et des tubes pour animaux (3), se trouvant en communication avec ces ouvertures, ainsi que des moyens de dépression (2), raccordés à un système d'évacuation pour éliminer l'air de respiration, caractérisé par le fait qu'une chambre de dépression (2) se raccorde côté ouvertures à la chambre de distribution (1) et les tubes pour animaux (3) possèdent, sur la zône de transition (13) entre la partie tête (11) et la partie tronc (12), des découpures (14), par lesquelles des raccordements sont réalisés avec la chambre de dépression, pour les tubes à animaux insérés dans l'appareil.

. 2. Appareil d'inhalation selon la revendication 1, caractérisé par le fait que les tubes à animaux (3), qui sont en communication avec les ouvertures (10) de la chambre de distribution (1), se trouvent dans la chambre de dépression (2), au moins jusqu'à la zône de transition (13), y compris les découpures (14).

3. Appareil d'inhalation selon la revendication 1 ou 2, caractérisé par le fait que des canaux (23) qui s'étendent à l'intérieur de la chambre de dépression (2), d'une part, débouchent sur les ouvertures (10) dans la chambre de distribution et, d'autre part, sortent par des ouvertures (22) de la paroi extérieure (2) de la chambre de dépression, et les tubes à animaux (3) admis dans les canaux forment avec leur partie tronc (12) et la paroi intérieure du canal un espace intermédiaire, et des passages (25) sont prévus dans la paroi du canal.

4. Appareil inhalateur selon la revendication 3, caractérisé par le fait que les tubes à animaux insérés dans l'appareil plongent, par leur partie tête, partiellement, dans les canaux respectifs, dont la paroi (24) entoure l'extrémité libre de la partie tête (30) des tubes à animaux et chacun des canaux possède un prolongement (26) sortant par les ouvertures (22) de la paroi extérieure, et formant, avec un talon annulaire (27) des tubes à animaux, un interstice annulaire (28), la section de paroi de canal voisine de la partie tête (11) des tubes à animaux étant munie des passages (25).

5. Appareil inhalateur selon la revendication 4, caractérisé par le fait que les canaux (23) vont en se rétrécissant en s'écartant de l'orifice (10) dans la chambre de distribution (1) et les orifices sont adaptés en diamètre au rétrécissement.

6. Appareil inhalateur selon la revendication 5, caractérisé par le fait qu'un interstice annulaire (31) est formé entre l'extrémité libre de la partie tête (30) des tubes à animaux (3) insérés dans l'appareil et la paroi (24) des canaux (23) qui entoure ces tubes.

7. Appareil inhalateur selon la revendication 6, caractérisé par le fait qu'un corps de déplacement (32) est disposé dans la zone des ouvertures (10) respectives de la chambre de distribution (1 ).

8. Appareil inhalateur selon la revendication 7, caractérisé par le fait que la chambre de distribution (1) est perforée vers la chambre de dépression (2) à son extrémité, vue dans le sens d'écoulement.

9. Appareil inhalateur selon la revendication 8, caractérisé par le fait qu'au moins la partie tête (11) des tubes à animaux (3) possède une section polygonale.

10. Appareil inhalateur selon la revendication 9, caractérisé par le fait qu'au moins la partie tête (11) des tubes à animaux (3) possède un ou plusieurs canaux de ventilation d'axes parallèles.

11. Appareil inhalateur selon la revendication 10, caractérisé par le fait que les découpures (14), à la transition (13) entre les parties tête (11) et tronc (12) des tubes à animaux (3), sont ménagées dans les angles du polygone ou dans les canaux de ventilation.

12. Appareil inhalateur selon la revendication 11, caractérisé par le fait que la paroi extérieure (21) de la chambre de dépression (2) est constituée par différents éléments de paroi (35) ayant chacun une partie canal (23) emboutie.
